# EUROPÄISCHE PATENTSCHRIFT

(11) **EP 0 064 969 B1**
(45) Veröffentlichungstag und Bekanntmachung des Hinweises auf die Patenterteilung: **06.11.1985**
(21) Anmeldenummer: 82890065.4
(22) Anmeldetag: 05.05.1982
(51) Int. Cl.: E21C 11/00

(54) **Bohrgerät, insbesondere Stollenbohrgerät, und Verfahren zur Steuerung von Bohrgeräten**
Boring apparatus, particularly gallery boring apparatus, and process for controlling boring apparatuses
Perforatrice, en particulier pour galerie de mine, et son procédé de commande

(30) Priorität: 07.05.1981 AT 2027/81
(43) Veröffentlichungstag der Anmeldung: 17.11.1982
(73) Patentinhaber: VEREINIGTE EDELSTAHLWERKE AKTIENGESELLSCHAFT (VEW), A-1010 Wien (AT)
(72) Erfinder: Mayerhofer, Walter, A-8605 Kapfenberg (AT)
(74) Vertreter: Widtmann, Georg, Dr.

## Beschreibung

Für die Einstellung und Steuerung von Bohrgeräten, insbesondere von Stollenbohrgeräten, war es bis jetzt üblich, die Auslegerteile bzw. die Teile der Bohrlafette, also die die Lage bzw. Winkellage der Einzelteile, z.B. Auslegerbalken, Schwenkachsen, des Auslegers bzw. der Bohrlafette zueinander verändernden, üblicherweise mit einem Druckmedium arbeitenden Stellorgane, vorzugsweise Zylinder, Kolben oder dgl., über Ventile zu steuern, welche ihrerseits von üblicherweise durch einen Operator manuell betätigten Hebeln gesteuert werden.

Soll, was bei den heutigen Anforderungen insbesondere hinsichtlich Exaktheit der Bohrung von komplizierten Verlauf aufweisenden Stollen, Tunnels od.dgl., der Fall ist, die dazu nötige, möglichst exakte Einstellung und Ausrichtung der Gesteinsbohrer erreicht werden, kann dies vom Operator nur relativ aufwendig, insbesondere zeitaufwendig, bewerkstelligt werden. Es ist dazu ein direktes Markieren der jeweiligen Bohrstelle notwendig, auf welche Markierungen hin dann schliesslich der Ausleger und die Bohrlafette auszurichten sind.

Es wurde daher versucht, mittels eines Servo- Systems die bei einer exakten Ausrichtung des Bohrgerätes und des Bohrers im praktischen Betrieb auftretenden Schwierigkeiten und Probleme zu verringern.

Aus der DE-A-28 21 112 wird eine Gesteinsbohrmaschine bekannt, wobei zur Einstellung der Neigung der Vorschublafette zwei elektrische, die Abweichung von der Senkrechten messenden Instrumente vorgesehen sind, die mit der Vorschublafette unter paralleler Ausrichtung fest verbunden sind. Durch Einstellung eines bestimmten Sollwertes für die Neigung der Vorschublafette werden durch die Senkrechte messenden Instrumente Steuersignale erzeugt, welche einer elektronischen Steuereinrichtung zugeleitet werden, deren Ausgangssignale elektrohydraulische Servo-Ventile steuern, die die Bewegung eines Stellantriebes für die Vorschublafette bewirken, bis die gewünschte Neigung und Richtung erhalten ist.

Aus der FR-A-1 083 476 wird eine Steuerung eines Armes durch ein Armmodell bekannt, wobei der Arm als Werkzeugträger, z.B. für eine Zange od.dgl., dient. Sowohl am Arm als auch am Armmodell sind Steuerstangen vorgesehen, durch welche mechanische Ventile gesteuert werden, wodurch hydraulische Stellzylinder betätigbar sind, sodass eine erwünschte Stellung erreicht wird. Eine derartige Steuerung ist ausgesprochen aufwendig und störungsanfällig und keinenfalls für den rauhen Bohrbetrieb geeignet.

So ist in der AT-A-286 209 ein Bohrausleger zur winkeligen Einstellung eines eine Gesteinsbohrmaschine tragenden Bohrlafette beschrieben, bei der mit den Schwenkachsen ein Winkelverstellungs-Servosystem gekoppelt ist, bei dem jeder der Schwenkachsen ein elektrischer Winkelstellungsfühler zugeordnet ist, wobei beispielsweise zwei Winkelstellungsfühler winkelsynchron miteinander gekoppelt sind, wovon einer über einen Verstärker und ein Servoventil an den nebenliegenden Schwenkwinkel-Kraftzylinder des Bohrauslegers elektrohydraulisch winkelsynchron mit der Einstellung des gegenüberliegenden Schwenkwinkel-Kraftzylinders verbunden ist.

Mit der dort vorgesehenen Vorrichtung kann z.B. die Bohrlafette exakt lagerparallel verschoben werden. Ein wesentlicher Nachteil dieses bekannten Systems liegt in dessen mangelnder Flexibilität, die eine freie Einstellung des Auslegers und damit auch des Bohrers in eine beliebige gewünschte Lage zumindest erschwert.

Es wurde nun gefunden, dass die Nachteile eines solchen bekannten Servosystems für Bohrgeräte vermieden werden können, wenn der Ausleger mittels eines diesem Ausleger funktionell entsprechenden Modells, an welchem jede gewünschte Stellung des Auslegers problemlos durch einfache Manipulation des Operators einstellbar ist, gesteuert wird. Dazu sind an den beweglich, insbesondere gelenkig und/oder verschieblich, ausgebildeten Verbindungsstellen des Ausleger- bzw. Lafetten-Modelles, also beispielsweise an dessen Schwenkachsen oder Gelenken, Stellungssensoren (Messfühler) angeordnet, deren Messgrössen jeweils mit den Messgrössen von an den jeweils analogen Verbindungsstellen des Auslegers des einzusetzenden Bohrgerätes angeordneten Stellungssensoren (Messfühlern) verglichen werden. Solange eine Differenz zwischen den jeweils von Modell und Gerät gelieferten Messgrössen vorhanden ist, wird mittels Servosteuerung, z.B. mittels Hydraulik, solange eine Veränderung der Lage der Auslegerteile bzw. der Teile der Lafette zueinander vorgenommen, bis die Messgrössen jeweils einander zugeordneter Stellungssensoren an Gerät und Modell miteinander identisch sind.

Die Erfindung geht aus von einem Stand der Technik, wie er durch die AT-A 286 209 gegeben ist.

Gegenstand der Erfindung ist demnach ein Bohrgerät, insbesondere ein Stollenbohrgerät, bei welchem die Lage der Auslegerteile bzw. Teile der Bohrlafette mittels über elektrische Ventile gesteuerten, mit Druck-Medium beaufschlagbaren Zylinder veränderbar und einstellbar ist, wobei an den Verbindungsstellen der Teile elektrische Stellungs-Fühler vorgesehen sind.

Das Bohrgerät ist dadurch gekennzeichnet, dass an den Verbindungsstellen, insbesondere an den Gelenken eines dem Ausleger des Bohrgerätes funktionell entsprechenden Modelles die Lage der die Auslegerteile bzw. Teile der Bohrlafette bestimmenden elektrischen Stellungs-Sensoren, vorzugsweise elektrische Dreh- und/oder Schiebewiderstands-Sensoren, angeordnet sind, welche über mindestens eine Vergleichs- bzw. Kompensations-Schaltung, vorzugsweise eine Brükkenschaltung, mit, vorzugsweise gleichartig ausgebildeten, an den zum Modell analogen Verbindungsstellen, insbesondere Gelenken, der Auslegerteile bzw. Teile der Bohrlafette angeordneten elektrischen Stellungs-Sensoren verbunden sind und dass mittels der Vergleichs-Schaltung bei Änderung der Lage der Teile des Modelles die elektrischen Ventile zur Steuerung der Zylinder, vorzugsweise in zeitlicher Aufeinanderfolge, jeweils mit dem Druckmedium so lange beaufschlagbar sind, bis an allen an den bei den Verbindungsstellen, vorzugsweise Gelenken, des Bohrgerätes angeordneten Stellungs-Sensoren, vorzugsweise Dreh- und/oder Schiebewiderstands-Sensoren, mit dem von den Stellungs-Sensoren des Modelles festgestellten Messgrössen identische Messgrössen, vorzugsweise identische Widerstandsgrössen, erreicht sind.

Unter Verbindungsstellen sind, wie oben angedeutet, Gelenke, Schwenklager, Schwenkachsen od.dgl., weiters aber auch teleskopartig ausziehbare Auslegerteile od.dgl. zu verstehen. In bzw. an diesen Verbindungsstellen sowohl des Modelles als auch des Bohrgerätes sind die jeweilige Lage- bzw. Winkel- oder sonstige Stellung registrierende elektrische, z.B. elektronische, Sensoren vorgesehen; elektrische Widerstands-Sensoren, also z.B. Dreh- oder Schiebepotentiometer, sind bevorzugt.

Die erfindungsgemäss vorgesehene, mit den Sensoren verbundene, Vergleichs- bzw. Kompensations-Schaltung kann grundsätzlich nach jedem bekannten Prinzip aufgebaut sein und dient zur Feststellung der Differenz zwischen den jeweils von einander zugeordneten Sensoren an Modell und Gerät gelieferten Messgrössen und setzt mittels dieser Differenz-Messgrösse - üblicherweise nach deren entsprechender Verstärkung - beispielsweise die Stell-Ventile der Hydraulik-Zylinder am Ausleger des Bohrgerätes und damit diese Zylinder selbst solange in Gang, bis die Differenz-Messgrösse der einander zugeordneten Sensoren von Modell und Ausleger den Wert Null erreicht. Auf diese Weise lässt sich eine nachführende Einstellung des Auslegers des Bohrgerätes erzielen, die exakt mit der Einstellung des einfach handzuhabenden Modell-Auslegers übereinstimmt.

Die Vergleichs-Schaltung selbst ist durch eine elektrische oder elektronische Brücken-Schaltung gebildet. Der zur Steuerung der Bewegung der Zylinder am Ausleger dienende Verstärker ist vorteilhaft ein elektronischer Verstärker.

Üblicherweise stimmt die Anzahl der Stellungs- Sensoren sowohl am Modell als auch am Gerät mit der Zahl der Verbindungsstellen, wie Gelenken od.dgl. überein. Die im Falle von mehreren Verbindungsstellen in diesem Fall vorhandene Redundanz gewährleistet, dass selbst bei Ausfall eines der Sensoren im bekannt rauhen Bohrbetrieb die restlichen, noch intakten Sensoren immer noch für eine exakte Übereinstimmung der Stellung der Teile des Auslegers bzw. der Lafette von Modell und Gerät zueinander zu sorgen imstande sind.

Es können aber auch jeweils an Verbindungsstellen von Modell und Gerät, wo sie nicht unerlässlich sind, Sensoren weggelassen werden.

Um den Aufwand des erfindungsgemässen Servo-Systems in Grenzen zu halten und gleichzeitig eine zeitliche Abfolge der Schritte der Einstellung des Auslegers bzw. der Bohrlafette zu gewährleisten, ist vorteilhaft eine zentrale Vergleichs-Schaltung vorgesehen, an welche alle Paare einander zugeordneter Sensoren angeschlossen sind. In zeitlicher Aufeinanderfolge werden jeweils die beiden Messgrössen von zwei einander entsprechenden Verbindungsstellen an lageeingestelltem Modell und lageeinzustellendem Gerät gegeneinander abgeglichen und bei diesem Vorgang gleichzeitig das jeweils zugehörige Stellorgan, vorzugsweise ein Zylinder, über dessen Steuerorgan(e), z.B. Ventil(e) und damit die Teile des Auslegers bzw. der Lafette des Gerätes so lange in Bewegung gesetzt, bis die Differenz-Messgrösse an der Schaltung den Wert Null annimmt. Nach jeder händischen Neuausrichtung des Modelles werden also sequentiell alle Verbindungsstellen, insbesondere Gelenke od.dgl., des Auslegers des Bohrgerätes genau mit der Stellung der Verbindungsstellen, insbesondere Gelenke od.dgl., am Modell in Übereinstimmung gebracht. Verständlicherweise ist für eine Abfolge der Einstellung zu sorgen, bei der ein «Verqueren» der Auslegerteile bzw. der Teile der Bohrlafette vermieden wird.

Wie schon angedeutet, haben sich in der Praxis Stellungs-Sensoren auf Basis elektrischer Widerstands-Messung bewährt. Es können aber auch kapazitive oder Induktions-Sensoren Anwendung finden. Für die Verbindung vom jeweiligen Stellungs-Sensor zur Vergleichsschaltung und von dieser zu den Steuerorganen, insbesondere Ventilen, der Zylinder des Bohrgerätes haben sich elektrische Leitungen bewährt.

Erfindungsgemäss kann auch ein die analogen Messgrössen der Sensoren von Modell und Bohrgerät in digitale Grössen umwandelnder Analog-Digitalwandler und/oder eine digitale Vergleichs-, insbesondere Brücken-Schaltung vorgesehen sein. Damit ist die Ein- bzw. Zwischenschaltung eines die Einstell-Vorgänge und auch deren Abfolge an mehreren Bohrgeräten zentral steuernden und kontrollierenden Computers bzw. Mikroprozessors im Bohrbetrieb möglich.

Weiters ist Gegenstand der Erfindung auch ein Verfahren zur Steuerung eines Bohrgerätes, insbesondere des wie oben beschriebenen Bohrgerätes, das dadurch gekennzeichnet ist, dass an einem funktionell entsprechenden Modell des Auslegers bzw. der Bohrlafette des Bohrgerätes eine gewünschte Stellung des Auslegers bzw. der Bohrlafette eingestellt wird, dass die von an den Verbindungsstellen der Teile des Ausleger- bzw. Lafetten-Modelles angeordneten Stellungs-Sensoren bestimmten Messgrössen, insbesondere elektrischen Widerstandsgrössen, gespeichert werden und zur, der Einstellung des Modelles entsprechenden, Einstellung der Teile des Auslegers bzw. der Bohrlafette des Bohrgerätes diese gespeicherten Modell-Messgrössen sequentiell mit den Messgrössen, insbesondere elektrischen Widerstandsgrössen, von an den analogen Verbindungsstellen der Teile des Auslegers bzw. der Lafette des Bohrgerätes befindlichen Stellungs- Sensoren mittels einer Vergleichsschaltung, vorzugsweise Brückenschaltung, verglichen werden, dass die dort festgestellten Spannungsdifferenzen über einen Verstärker und Wandler zur Beaufschlagung der Zylinder des Bohrgerätes mit dem Druckmedium und damit zur Veränderung der Lage der Teile des Auslegers bzw. der Lafette des Gerätes zueinander solange abgerufen werden, bis die an den Stellungs-Sensoren der Verbindungsstellen des Auslegers bzw. der Bohrlafette auftretenden Messgrössen, vorzugsweise Widerstandswerte, mit den an den analogen Verbindungsstellen des lageeingestellten Modelles befindlichen Sensoren auftretenden Messgrössen, vorzugsweise Widerstandswerten, übereinstimmen.

An Hand der Zeichnung sei der Erfindungsgegenstand erläuert:
Es zeigen: Fig. 1 ein vereinfachtes Übersichtsschema des erfindungsgemässen Bohrgerätes und Fig. 2 die Steuerung näher im Detail.

An den Gelenken 3, 4 des in Fig. 1 gezeigten Auslegers des Bohrgerätes 1 befinden sich die Stellungs-Sensoren 3a, 4a, die über die elektrischen Leitungen 3b, 4b an die zentrale Brücken- Schaltung 12 angeschlossen sind. Ebenso befinden sich an den analogen Gelenken 5, 6 des funktionell entsprechenden Modelles 2 des Auslegers, vorzugsweise gleichartig ausgebildete, Stellungs- Sensoren 5a, 6a, die über Leitungen 5b, 6b ebenfalls an die Schaltung 12 angeschlossen sind. Die Schaltung 12 vergleicht sequentiell die von den Sensoren 5a, 6a des händisch in eine gewünschte Position eingestellten Modelles 2 gelieferten Messgrössen mit den von den am einzustellenden Bohrgerät 1 befindlichen, den Modell-Sensoren 5a, 6a jeweils zugeordneten Geräte-Sensoren 3a, 4a und bestimmt die jeweilige Differenz-Messgrösse, welche über den Verstärker und Wandler 11 an die Steuerorgane, vorzugsweise Ventile 9, 10, der Zylinder 7, 8 des Auslegers des Bohrgerätes 1 weitergegeben wird; auf diese Weise werden die Hübe der Zylinder 7, 8 und damit die Stellung der Auslegerteile zueinander so lange verändert, bis diese mit der händisch in die gewünschte Lage gebrachten Stellung des Auslegers des funktionell entsprechenden Modell-Auslegers 2 übereinstimmt und die Differenzmessgrösse den Wert Null annimmt.

Fig. 2 zeigt die Steuerung an Hand eines Paares einander zugeordneter Stellungs-Sensoren im Detail. Der den Winkelstellungs-Sensor bildende veränderliche Drehwiderstand 5a im Gelenk 5 des in eine gewünschte Lage eingestellten Ausleger-Modelles 2 sowie ein gleichartiger Sensor 3a im Gelenk 3 des in eine gewünschte Stellung zu bringenden Auslegers des Bohrgerätes 1 bilden zwei in der von der Spannungsquelle 121 versorgten Brückenschaltung 12 gegeneinander geschaltete veränderliche Zweige dieser Schaltung, während die, vorzugsweise gleich grossen, Widerstände 122,123 die beiden anderen Äste dieser Schaltung bilden. Die zwischen den Punkten a und b befindliche Brücke ist mit einem elektronischen Verstärker 11 verbunden, der seinerseits mit dem Betätigungsmotor eines elektro-hydraulischen Servo-Ventils 9 verbunden ist. Dieses Ventil 9 wird über Hydraulik-Leitungen 9a, 9b mit Druckmedium versorgt und steuert den Zu- bzw. Abfluss des Druckmediums über Leitungen 7a, 7b zum bzw. vom Zylinder 7 am Ausleger des Bohrgerätes 1. Wird die Lage zweier über das mit dem Winkelstellungs-Sensor 5a versehene Gelenk 5 miteinander verbundener Teile des Auslegers des Modelles 1 zueinander verändert, so tritt zwischen den Punkten a und b an der Brücke der Schaltung eine Spannungsdifferenz bzw. eine Änderung der Spannung auf, die-vom Verstärker 11 verstärkt - eine Änderung der Stellung, z.B. Öffnen, Schliessen, der Zu- und Abfluss-Ventile im Servo-Ventil 9 bewirkt, wodurch, zugespeist über die Hydraulik-Leitungen 9, 9a Druckmedium solange über die Zylinderleitungen 7a, 7b zu- bzw. abgeführt wird und damit der Zylinder 7 solange betätigt wird, bis infolge der Lageveränderung der Teile des Auslegers des Bohrgerätes 1 der am Sensor 3a auftretende Widerstand den gleichen Wert hat wie der Widerstand am Sensor 5a am analogen Gelenk 5 des Modelles 2. Ist dieser Zustand erreicht, tritt zwischen den Punkten a und b an der Brücke der Schaltung 12 keine Spannung mehr auf, und es sind dann die für die Zylinder-Steuerung vorgesehenen Ventile des Servoventiles 9 geschlossen. Die Teile des Auslegers des Bohrgerätes werden dann konstant in der gleichen Lage zueinander gehalten, in der die Auslegerteile des Modelles eingestellt sind; damit ist eine exakte Einstellung des Bohrgerätes 1 auf Grund einer gewünschten Einstellung am Modell 2 erreicht. Bei einer neuerlichen Veränderung der Einstellung des Modelles 2 läuft der eben beschriebene Vorgang erneut ab.

## Patentansprüche

1. Bohrgerät, insbesondere Stollenbohrgerät, bei welchem die Lage der Auslegerteile bzw. Teile der Bohrlafette mittels über elektrische Ventile gesteuerten, mit Druck-Medium beaufschlagbaren Zylindern veränderbar und einstellbar ist, wobei an den Verbindungsstellen, insbesondere Gelenken (3, 4) der Teile elektrische Stellungs-Sensoren (3a, 4a) vorgesehen sind, dadurch gekennzeichnet, dass an den Verbindungsstellen, insbesondere an den Gelenken (5, 6) eines dem Ausleger des Bohrgerätes (1) funktionell entsprechenden Modelles (2) die Lage der die Auslegerteile bzw. Teile der Bohrlafette bestimmenden elektrischen Stellungs-Sensoren (5a, 6a) vorzugsweise elektrische Dreh- und/oder Schiebewiderstands-Sensoren, angeordnet sind, welche über mindestens eine Vergleichs- bzw. KompensationsSchaltung (12), vorzugsweise eine Brücken- schaltung, mit, vorzugsweise gleichartig ausgebildeten, an den zum Modell analogen Verbindungsstellen, insbesondere Gelenken (3, 4), der Auslegerteile bzw. Teile der Bohrlafette (1) angeordneten elektrischen Stellungs-Sensoren (3a, 4a) verbunden sind und dass mittels der Vergleichs-Schaltung (12) bei Änderung der Lage der Teile des Modelles die elektrischen Ventile (9, 10) zur Steuerung der Zylinder (7, 8), vorzugsweise in zeitlicher Aufeinanderfolge, jeweils mit dem Druckmedium so lange beaufschlagbar sind, bis an allen an den bei den Verbindungsstellen, vorzugsweise Gelenken (3, 4), des Bohrgerätes (1) angeordneten Stellungs-Sensoren (3a, 4a), vorzugsweise Dreh- und/oder Schiebewiderstands-Sensoren, mit den von den Stellungs- Sensoren (5a, 6a) des Modelles (2) festgestellten Messgrössen identische Messgrössen, vorzugsweise identische Widerstandsgrössen, erreicht sind.

2. Bohrgerät nach Anspruch 1, dadurch gekennzeichnet, dass die Vergleichs-Schaltung (12) mit den Stellungs-Sensoren (3a, 4a, 5a, 6a) des Bohrgerätes (1 ) und des Bohrgeräte-Modelles (2) über elektrische Leitungen (3b, 4b, 5b, 6b) verbunden ist.

3. Bohrgerät nach Anspruch 1 oder 2, dadurch gekennzeichnet, dass die Stellungs-Sensoren (5a, 6a, 3a, 4a) am Modell (2) und Bohrgerät (1) kapazitive bzw. induktive Sensoren sind.

4. Bohrgerät nach einem der Ansprüche 1 bis 3, dadurch gekennzeichnet, dass es einen die Messgrösse der Sensoren (5a, 6a, 3a, 4a) von Modell (2) und Bohrgerät (1 ) in digitale Grössen umwandelnden Analog-Digitalwandler (11) und/ oder eine digitale Vergleichs-, vorzugsweise Brücken-Schaltung (12) aufweist.

5. Verfahren zur Steuerung eines Bohrgerätes, insbesondere Stollenbohrgerätes in eine beliebige Lage nach einem der Ansprüche 1 bis 4, dadurch gekennzeichnet, dass an einem funktionell entsprechenden Modell des Auslegers bzw. der Bohrlafette des Bohrgerätes eine gewünschte Stellung des Auslegers bzw. der Bohrlafette eingestellt wird, dass die von an den Verbindungsstellen, insbesondere Gelenken der Teile des Ausleger- bzw. Lafetten-Modelles angeordneten elektrischen Stellungs-Sensoren bestimmten Messgrössen, insbesondere elektrischen Widerstandsgrössen, gespeichert werden und zur der Einstellung des Modelles entsprechenden, Einstellung der Teile des Auslegers bzw. der Bohrlafette des Bohrgerätes diese gespeicherten Modell-Messgrössen sequentiell mit den Messgrössen, insbesondere elektrischen Widerstandsgrössen, von an den analogen Verbindungsstellen, insbesondere Gelenken der Teile des Auslegers bzw. der Lafette des Bohrgerätes befindlichen Stellungs-Sensoren mittels einer Vergleichsschaltung, vorzugsweise Brückenschaltung, verglichen werden, dass die dort festgestellten Spannungsdifferenzen über einen Verstärker und Wandler zur Beaufschlagung der Zylinder des Bohrgerätes mit dem Druckmedium jnd damit zur Veränderung der Lage der Teile des Auslegers bzw. der Lafette des Gerätes zueinander solange abgerufen werden, bis die an den Stellungs-Sensoren der Verbindungsstellen, insbesondere Gelenke des Auslegers bzw. der Bohrlafette auftretenden Messgrössen, vorzugsweise Widerstandswerte, mit den an den analogen Verbindungsstellen, insbesondere Gelenken des lageeingestellten Modelles befindlichen Sensoren auftretenden Messgrössen, vorzugsweise Widerstandswerten, übereinstimmen.

## Revendications

1. Engin de forage, notamment perforatrice pour galeries, dans lequel la position des parties de bras ou d'affût peut être modifiée et réglée au moyen de vérins alimentés en fluide de pression, commandés par des électro-vannes, des capteurs électriques (3a, 4a) étant prévus aux points de jonction des parties, en particulier aux articulations (3, 4), caractérisé en ce qu'aux points de jonction, en particulier aux articulations (5, 6) d'un modèle (2) correspondant fonctionnellement au bras de l'engin de forage (1), sont disposés des capteurs (5a, 6a) électriques, de préférence capteurs électriques à potentiomètre rotatif et/ou à rhéostat, déterminant la position des parties de bras ou d'affût, qui sont reliés par au moins un circuit de comparaison ou de compensation (12), de préférence un circuit en pont, à des capteurs électriques (3a, 4a), de préférence du même type, disposés aux points de jonction analogues à ceux du modèle (2), en particulier aux articulations (3, 4), des parties du bras ou de l'affût de perforatrice (1), et qu'au moyen du circuit de comparaison (12), en cas de modification de la position des parties du modèle (2), les électro-vannes (9, 10) destinées à la commande des vérins (7, 8) sont alimentées en fluide de pression, de préférence en succession dans le temps, jusqu'à ce qu'à tous les capteurs (3a, 4a), de préférence capteurs à potentiomètre rotatif et/ou à rhéostat, disposés aux points de jonction, de préférence aux articulations (3, 4) de l'engin de forage (1 ), soient atteintes des grandeurs mesurées, de préférence grandeurs de résistance, identiques aux grandeurs de résistance déterminées par les capteurs (5a, 6a) du modèle (2).

2. Engin de forage selon la revendication 1, caractérisé en ce que le circuit de comparaison (12) est relié par des câbles électriques (3b, 4b, 5b, 6b) aux capteurs (2a, 4a, 5a, 6a) de l'angin de forage (1) et du modèle d'engin de forage (2).

3. Engin de forage selon la revendication 1 ou 2, caractérisé en ce que les capteurs (5a, 6a, 3a, 4a) prévus sur le modèle (2) et sur l'engin de forage (1 ) sont des capteurs capacitifs ou inductifs.

4. Engin de forage selon une quelconque des revendications 1 à 3, caractérisé en ce qu'il comporte un convertisseur analogique-numérique (11 ) et/ou un circuit de comparaison, de préférence circuit en pont (12) numérique, convertissant la grandeur mesurée des capteurs (5a, 6a, 3a, 4a) du modèle (2) et de l'engin de forage (1) en grandeurs numériques.

5. Procédé de commande d'un engin de forage, en particulier perforatrice pour galeries, pour amener l'engin dans une position voulue, selon une quelconque des revendications 1 à 4, caractérisé en ce que, sur un modèle du bras ou de l'affût de l'engin de forage correspondant fonctionnellement est réglée une position voulue du bras ou de l'affût, que les grandeurs mesurées, en particulier grandeurs de résistance électrique, déterminées par des capteurs de position disposés aux points de jonction des parties du modèle de bras ou d'affût sont mises en mémoire et que, pour effectuer le réglage des parties de bras ou d'affût de l'angin de forage correspondant au réglage du modèle, ces grandeurs mesurées de modèle mises en mémoire sont comparées séquentiellement au moyen d'un circuit de comparaison, notamment circuit en pont, aux grandeurs mesurées, en particulier grandeurs de résistance électriques, de capteurs qui se trouvent aux points de jonction correspondants des parties de bras ou d'affût de l'engin de forage, que les différences de tension ainsi constatées sont appelées par l'intermédiaire d'un amplificateur et d'un convertisseur afin d'alimenter les vérins de l'engin de forage en fluide de pression et de modifier par là-même la position des parties du bras ou de l'affût de l'engin, jusqu'à ce que les grandeurs mesurées, de préférence grandeurs de résistance, obtenues aux capteurs des points de jonction du bras ou de l'affût coïncident avec les grandeurs mesurées, de préférence grandeurs de résistance, obtenues aux capteurs qui se trouvent aux points de jonction analogues du modèle réglé en position.

## Claims

1. Drilling apparatus, in particular drift drilling apparatus, in which the position of the arm parts or the parts of the drill mounting can be altered and set by means of cylinders which are controlled via electrical valves and which can be acted upon by pressure medium, electrical position sensors (3a, 4a) being provided at the connection points, in particular joints (3, 4) of the parts, characterised in that at the connection points, in particular at the joints (5, 6), of a model (2) which corresponds in its function to the arm of the drilling apparatus (1), there are arranged electrical position sensors (5a, 6a), preferably electrical rotary and/or slide resistance sensors, which determine the position of the arm parts or the parts of the drill mounting, and which are connected via at least one comparator or compensating circuit (12), preferably a bridge circuit, to preferably similarly designed electrical position sensors (3a, 4a) which are arranged at the connection points, in particular joints (3, 4), analogous to the model, of the arm parts or parts of the drill mounting (1), and when the position of the parts of the model is altered, the electrical valves (9, 10) can be acted upon by means of the comparator circuit (12) in each case by pressure medium to control the cylinders (7, 8), preferably in succession, until measured variables, preferably resistance values, which are identical to the measured variables determined by the position sensors (5a, 6a) of the model (2), are obtained at all position sensors (3a, 4a), preferably rotary and/or slide resistance sensors, arranged at the connection points, preferably joints (3, 4), of the drilling apparatus (1).

2. Drilling apparatus according to claim 1, characterised in that the comparator circuit (12) is connected to the position sensors (3a, 4a, 5a, 6a) of the drilling apparatus (1) and of the drilling apparatus model (2) via electrical leads (3b, 4b, 5b, 6b).

3. Drilling apparatus according to claim 1 or 2, characterised in that the position sensors (5a, 6a, 3a, 4a) on the model (2) and the drilling apparatus (1) are capacitive or inductive sensors.

4. Drilling apparatus according to any one of the claims 1 to 3, characterised in that it has an analogue-digital converter (11) for converting the measured variables of the sensors (5a, 6a, 3a, 4a) of the model (2) and the drilling apparatus (1) into digital values, and/or a digital comparator circuit, preferably a bridge circuit (12).

5. A method of guiding a drilling apparatus, in particular a drift drilling apparatus, into any desired position, in accordance with any one of the claims 1 to 4, characterised in that a desired position of the arm or the drill mounting is set on a model which corresponds in its function to the arm or the drill mounting of the drilling apparatus, the measured variables, in particular electrical resistance values, which are determined by electrical position sensors arranged at the connection points, more particularly joints, of the parts of the arm or mounting model, are stored and, in order to set the parts of the arm or the drill mounting of the drilling apparatus so as to correspond to the setting of the model, these stored measured variables are sequentially compared with the measured variables, in particular electrical resistance values, of position sensors arranged at the similar connection points, more particularly joints, of the parts of the arm or the mounting of the drilling apparatus by means of a comparator circuit, preferably a bridge circuit, the differences in voltage determined at this point are recalled via an amplifier and converter for acting on the cylinders of the drilling apparatus by pressure medium and thereby for altering the position of the parts of the arm or the mounting of the apparatus with respect to one another, until the measured variables, preferably resistance values, arising at the position sensors of the connection points, more particularly joints, of the arm or the drill mounting correspond to the measured variables, preferably resistance values, arising at the sensors arranged at the similar connection points, more particularly joints, of the model whose position has been set.
